# EUROPÄISCHE PATENTSCHRIFT

(11) **EP 3 525 952 B1**
(45) Veröffentlichungstag und Bekanntmachung des Hinweises auf die Patenterteilung: **26.06.2024**
(21) Anmeldenummer: 17772054.7
(22) Anmeldetag: 25.09.2017
(51) Int. Cl.: B21D 26/047, B21D 53/88

(54) **VERFAHREN ZUM UMFORMEN EINES WERKSTÜCKS DURCH INNENHOCHDRUCKUMFORMEN**
METHOD FOR SHAPING A WORKPIECE BY INTERNAL HIGH-PRESSURE SHAPING
PROCÉDÉ DE FORMAGE D'UNE PIÈCE PAR HYDROFORMAGE

(30) Priorität: 17.10.2016 DE 102016220221
(43) Veröffentlichungstag der Anmeldung: 21.08.2019
(73) Patentinhaber: Bayerische Motoren Werke Aktiengesellschaft, 80809 München (DE)
(72) Erfinder: SCHMOLKE, Thomas, 84137 Vilsbiburg (DE); LERCH, Johann-Stefan, 86558 Hohenwart (DE)
(86) Internationale Anmeldenummer: PCT/EP2017/074198
(87) Internationale Veröffentlichungsnummer: WO 2018/072974

(56) Entgegenhaltungen:
- DE-A1- 10 014 619
- DE-C1- 10 038 717
- US-A1- 2013 098 129
- US-A1- 2014 196 514

## Beschreibung

Es wird ein Werkzeug zum Innenhochdruckumformen von Werkstücken angegeben. Weiterhin wird ein Verfahren zum Umformen eines Werkstücks durch Innenhochdruckumformen angegeben.

Beim Innenhochdruckumformen (IHU) wird z.B. ein metallisches Ausgangsrohrteil durch Aufbringen eines hohen Innendrucks zu einem rohrartigen Bauteil bzw. IHU-Bauteil umgeformt. Das Ausgangsrohrteil wird hierzu in die Kavität eines formgebenden IHU-Werkzeugs eingelegt und mit Hilfe eines in das Innere eingeleiteten Fluids, beispielsweise eine Wasser-ÖI-Emulsion, im Wesentlichen quer zur Längsachse aufgeweitet, wobei der Rohrmantel des Ausgangsrohrteils gegen die Kavitätswandung gedrückt und hierbei entsprechend geformt wird.

Die Druckschrift DE 197 08 905 A1 zeigt insbesondere im Zusammenhang mit der Figur 2 eine Vorrichtung zum Innenhochdruckumformen eines Karosseriehohlträgers, welche zwei Werkzeughälften aufweist, zwischen denen eine Trennlinie verläuft.

Die Druckschrift US 2014/196514 A1 offenbart ein Hydroforming-Werkzeug mit vier Werkzeugsegmenten zur Herstellung von Haushalts- und Eisenwaren.

Nachteilig bei den bekannten Verfahren bzw. Vorrichtungen zum Innenhochdruckumformen ist, dass die herzustellenden Bauteile so konstruiert sein müssen, dass sie in Schließrichtung der Presse zum Schließen der Werkzeughälften keinen Hinterschnitt haben.

Weiterhin ist die Abstimmung der zwischen den beiden Werkzeughälften verlaufenden Trennlinie sehr aufwändig. Beispielsweise kann ein Versatz zu Qualitätseinbußen oder sogar zum Versagen des Bauteils führen.

Darüber hinaus ist vielfach, insbesondere bei einer komplexen Form des IHU-Bauteils, zunächst ein Vorformen in einem oder mehreren Prozessschritten erforderlich, wobei aus dem Ausgangsrohrteil ein vorgeformtes Ausgangsrohrteil für das anschließende Innenhochdruckumformen im IHU-Werkzeug erzeugt wird. Verjüngt sich z.B. der Bauteilquerschnitt im Verhältnis zum Rohteil, ist ein Vorformen, beispielsweise mittels Tauchgravur, zwingend notwendig.

Die Druckschrift DE 100 14 619 A1 zeigt im Zusammenhang mit der Figur 26 eine Hydroformungsvorrichtung, welche vier voneinander beabstandete feste, unbewegliche Formen mit konkaven Flächen und vier jeweils zwischen den festen Formen angeordnete bewegliche Stempelformen aufweist. Nachteilig bei dieser Vorrichtung ist beispielsweise, dass aufgrund der festen Formen die umzuformenden Werkstücke axial in die Vorrichtung eingeschoben werden müssen. Aufgrund der beim Umformen mit dem Werkstück in Kontakt kommenden festen Formen sind fixe Bauteilradien vorgegeben. Weiterhin kann auch ein Vorformen nicht immer vermieden werden. Auch das Abstimmen der Trennlinien zwischen den festen Formen und den bewegliche Stempelformen ist sehr aufwändig.

Ausgehend vom Stand der Technik ist es daher eine Aufgabe zumindest einiger Ausführungsformen, ein Verfahren zum Formen eines Werkstücks durch Innenhochdruckumformen anzugeben, durch welches ein aufwändiges Abstimmen der Trennlinie entfallen kann.

Diese Aufgabe wird durch ein Verfahren gemäß dem unabhängigen Patentanspruch gelöst. Vorteilhafte Ausführungsformen und Weiterbildungen gehen weiterhin aus den abhängigen Patentansprüchen, der nachfolgenden Beschreibung und aus den Zeichnungen hervor.

Bei dem hier beschriebenen Verfahren werden ein Werkzeug zum Innenhochdruckumformen eines Werkstücks sowie ein umzuformendes Werkstück bereitgestellt. Das Werkzeug weist zumindest drei bewegliche Werkzeugsegmente auf, welche eine formgebende Kavität zur Aufnahme und Umformung des Werkstücks begrenzen, wobei die beweglichen Werkzeugsegmente im geschlossenen Zustand des Werkzeugs wenigstens abschnittsweise die formgebende Kavität vollständig ausbilden.

Es erfolgt ein Umformen des Werkstücks im Werkzeug durch fluidischen Innenhochdruck ohne Prozessschritte zum Vorformen des Werkstücks, wobei beim Umformen alle beweglichen Werkzeugsegmente (des Werkzeugs in direktem Kontakt mit dem Werkstück stehen. Weiterhin definieren im geschlossenen Zustand des Werkzeugs jeweils zwei direkt zueinander benachbarte Werkzeugsegmente eine Trennlinie, wobei das Werkstück im geschlossenen Zustand des Werkzeugs im Bereich der Trennlinien keinen direkten Kontakt mit den Werkzeugsegmente aufweist. Das durch das Umformen des Werkstücks erhaltene Strukturbauteil weist Hinterschnitte auf.

Bei dem Werkstück kann es sich insbesondere um einen Hohlkörper, beispielsweise um einen metallischen, rohrförmigen Hohlkörper, handeln. Nach dem Umformen durch Innenhochdruckumformen kann das geformte Bauteil z.B. als Strukturbauteil für ein Kraftfahrzeug eingesetzt werden.

Die beweglichen Werkzeugsegmente begrenzen eine formgebende Kavität zur Aufnahme und Umformung des Werkstücks. Das Werkzeug kann einen oder mehrere offene Zustände sowie einen geschlossenen Zustand aufweisen.

Im geschlossenen Zustand des Werkzeugs wird die formgebende Kavität wenigstens abschnittsweise vollständig von den beweglichen Werkzeugsegmenten ausgebildet. Mit anderen Worten wird die geschlossene Kavität zumindest abschnittsweise allein durch die zumindest drei beweglichen Werkzeugsegmente gebildet. Die zumindest drei beweglichen Werkzeugsegmente können im geschlossenen Zustand des Werkzeugs wenigstens abschnittsweise die formgebende Kavität derart vollständig ausbilden, dass in einer gedachten Querschnittsebene eine geschlossene umlaufende Kavitätsumrisslinie durch die beweglichen Werkzeugsegmente gebildet wird. Weiterhin können die beweglichen Werkzeugsegmente im geschlossenen Zustand des Werkzeugs nicht nur abschnittsweise, sondern über die gesamte Kavität hinweg die Kavität vollständig ausbilden, sodass über die gesamte Kavität hinweg in jeder möglichen gedachten Querschnittsebene eine geschlossene umlaufende Kavitätsumrisslinie durch die beweglichen Werkzeugsegmente gebildet wird.

Im geschlossenen Zustand des Werkzeugs steht jedes der beweglichen Werkzeugsegmente mit zwei weiteren beweglichen Werkzeugsegmente in direktem Kontakt. Die beweglichen Werkzeugsegmente können im geschlossenen Zustand des Werkzeugs jeweils insbesondere in Bereichen, welche direkt an die Oberfläche der Kavität angrenzen, mit weiteren beweglichen Werkzeugsegmenten in Berührung stehen, sodass im geschlossenen Zustand allein durch die beweglichen Werkzeugsegmente eine geschlossene Kavität ausgebildet wird.

Das Werkzeug ist weiterhin derart ausgebildet, dass bei einem Umformen eines Werkstücks die im geschlossenen Zustand des Werkzeugs zwischen zwei beweglichen Werkzeugsegmenten angeordneten Trennlinien keinen direkten Kontakt zum Werkstück aufweisen. Beim Umformvorgang steht also keine der zwischen zwei direkt zueinander benachbarten Werkzeugsegmenten angeordneten Trennlinien in Berührung mit dem Werkstück. Folglich kann es sich um einen Werkzeugaufbau ohne Trennlinie und Bauteileckradien handeln. Dadurch, dass das Werkstück keinen Kontakt zu einer Trennlinie aufweist, kann vorteilhafterweise eine bessere Qualität des zu fertigenden Bauteils erzielt werden.

Gemäß einer weiteren Ausführungsform weist das Werkzeug vier bewegliche Werkzeugsegmente auf, welche im geschlossenen Zustand des Werkzeugs wenigstens abschnittsweise die formgebende Kavität vollständig ausbilden. Vorzugsweise bilden die vier beweglichen Werkzeugsegmente im geschlossenen Zustand des Werkzeugs über die gesamte Kavität hinweg diese vollständig aus, sodass in einer gedachten Querschnittsebene eine geschlossene umlaufende Kavitätsumrisslinie durch die vier beweglichen Werkzeugsegmente gebildet wird.

Durch das hier beschriebene Werkzeug können vorteilhafterweise Prozessschritte zum Vorformen des Werkstücks entfallen. Weiterhin können mit dem hier beschriebenen Werkzeug beispielsweise auch Bauteile mit Hinterschnitten hergestellt werden.

Weitere Vorteile und vorteilhafte Ausführungsformen des hier beschriebenen Verfahrens zum Umformen eines Werkstücks durch Innenhochdruckumformen ergeben sich aus den im Folgenden in Verbindung mit den Figuren 1 bis 8 beschriebenen Ausführungsformen. Es zeigen:
- Figuren 1 bis 4: verschiedene schematische Darstellungen eines Werkzeugs zum Innenhochdruckumformen eines Werkstücks gemäß dem Stand der Technik, und
- Figuren 5 bis 8: verschiedene schematische Darstellungen eines hier beschriebenen Werkzeugs bzw. eines hier beschriebenen Verfahrens gemäß einem Ausführungsbeispiel.

In den Ausführungsbeispielen und Figuren können gleiche oder gleich wirkende Bestandteile jeweils mit den gleichen Bezugszeichen versehen sein. Die dargestellten Elemente und deren Größenverhältnisse untereinander sind grundsätzlich nicht als maßstabsgerecht anzusehen. Vielmehr können einzelne Elemente zur besseren Darstellbarkeit und/oder zum besseren Verständnis übertrieben dick oder groß dimensioniert dargestellt sein.

Die Figuren 1 bis 4 zeigen schematische Darstellungen eines Werkzeugs 1 bzw. eines Verfahrens zum Innenhochdruckumformen eines Werkstücks 2 gemäß dem Stand der Technik in verschiedenen Ansichten. In der Figur 1 ist eine schematische perspektivische Darstellung gezeigt. Die Figuren 2 bis 4 zeigen Schnittdarstellungen, wobei die Figur 2 das Werkzeug 1 in einem geöffneten Zustand, die Figur 4 das Werkzeug 1 im geschlossenen Zustand und die Figur 3 einen vergrößerten Ausschnitt G der Figur 2 zeigen.

Das Werkzeug 1 weist ein erstes Werkzeugsegment 3 und ein zweites Werkzeugsegment 4 auf, wobei die beiden Werkzeugsegmente 3, 4 im geschlossenen Zustand 10 des Werkzeugs 1 eine geschlossene Kavität 7 ausbilden. In den Figuren 2 bis 4 ist das Werkstück 2 jeweils in zwei verschiedenen Darstellungen, nämlich in einer Darstellung vor dem Umformen und in einer Darstellung nach dem Umformen gezeigt.

Nachteilig bei dem im Zusammenhang mit den Figuren 1 bis 4 gezeigten Verfahren ist, dass die zwischen den Werkzeugsegmenten 3, 4 ausgebildete Trennlinie beim Umformen in direktem Kontakt mit dem Werkstück 2 steht. Die Abstimmung der Trennlinie kann sich bei der Konstruktion oder Herstellung des Werkzeugs 1 als sehr aufwändig gestalten.

Weiterhin lassen sich mit dem im Zusammenhang mit den Figuren 1 bis 4 gezeigten Werkzeug 1 keine Bauteile mit Hinterschnitt umformen. Darüber können je nach Bauteil ein oder mehrere Prozessschritte, in welchen das Werkstück 2 vorgeformt werden muss, notwendig sein.

In den Figuren 5 bis 8 sind verschiedene schematische Darstellungen eines Werkzeugs 1 zum Innenhochdruckumformen eines Werkstücks 2 gemäß einem Ausführungsbeispiel gezeigt. Die Figur 5 zeigt dabei eine perspektivische Ansicht des Werkzeugs 1 und eines umzuformenden bzw. umgeformten Werkstücks 2. In den Figuren 6 bis 8 sind Schnittdarstellungen dargestellt, wobei die Figur 6 das Werkzeug 1 in einem geöffneten Zustand, die Figur 8 das Werkzeug 1 im geschlossenen Zustand und die Figur 7 einen vergrößerten Ausschnitt H der Figur 6 zeigen.

Das Werkzeug 1 ist als Innenhochdruckumform-Werkzeug ausgebildet und weist vier bewegliche Werkzeugsegmente 3, 4, 5, 6, die eine Form geben die Kavität 7 zur Aufnahme und Umformung eines Werkstücks 2 begrenzen, auf. Im geschlossenen Zustand 10 des Werkzeugs 1 bilden die 4 beweglichen Werkzeugsegmente 3, 4, 5, 6 wenigstens abschnittsweise die formgebende Kavität vollständig aus, und zwar derart, dass in einer gedachten Querschnittsebene eine geschlossene umlaufende Kavitätsumrisslinie durch die vier beweglichen Werkzeugsegmente 3, 4, 5, 6 gebildet wird.

Weiterhin stehen die einzelnen beweglichen Werkzeugsegmente 3, 4, 5, 6 im geschlossenen Zustand 10 des Werkzeugs 1 jeweils mit 2 weiteren beweglichen Werkzeugsegmente 3, 4, 5, 6 in direktem Kontakt.

Beim Umformen des Werkstücks 2 durch einen fluidischen Innenhochdruck, beispielsweise durch ein Einbringen einer Wasser-ÖI-Emulsion in das als Hohlkörper ausgebildete Werkstück 2 steht das Werkstück 2 im geschlossenen Zustand 10 des Werkzeugs 1 nicht durchgehend in Berührung mit der Oberfläche der Kavität 7. Insbesondere in Bereichen der zwischen 2 Werkzeugsegmenten 3, 4, 5, 6 ausgebildeten Trennlinien 8 steht das Werkstück 2 nicht mit Oberflächenteilbereichen 9 der Kavität 7 in Berührung.

Dadurch kann vorteilhafterweise auf eine aufwändige Abstimmung der Trennlinien 8 verzichtet werden. Weiterhin kann das Risiko eines Versatzes im umgeformten Bauteil aufgrund einer schlecht ausgebildeten Trennlinie 8 ausgeschlossen werden.

Das hier im Zusammenhang mit den Figuren 5 bis 8 gezeigte Werkzeug 1 bzw. das im Zusammenhang mit den Figuren 5 bis 8 beschriebene Verfahren eignet sich vorteilhafterweise auch zum Umformen von Werkstücken 2, welche einen Hinterschnitt aufweisen. Weiterhin kann durch das Werkzeug 1 ein im Stand der Technik zwingend notwendiges Vorformen von Werkstücken 2 vermieden werden.

Die in den gezeigten Ausführungsbeispielen beschriebenen Merkmale können gemäß weiteren Ausführungsbeispielen auch miteinander kombiniert sein. Alternativ oder zusätzlich können die in den Figuren gezeigten Ausführungsbeispiele weitere Merkmale gemäß den Ausführungsformen der allgemeinen Beschreibung aufweisen.

### Bezugszeichenliste

- 1: Werkzeug
- 2: Werkstück
- 3: erstes Werkzeugsegment
- 4: zweites Werkzeugsegment
- 5: drittes Werkzeugsegment
- 6: viertes Werkzeugsegment
- 7: Kavität
- 8: Trennlinie
- 9: Oberflächenteilbereich
- 10: geschlossener Zustand
- G, H: vergrößerter Ausschnitt

## Patentansprüche

1. Verfahren zum Umformen eines Werkstücks (2) zur Herstellung eines rohrförmigen Strukturbauteils für ein Kraftfahrzeug durch Innenhochdruckumformen, aufweisend die folgenden Schritte:
- Bereitstellen eines Werkzeugs (1) zum Innenhochdruckumformen eines Werkstücks (2), aufweisend zumindest drei bewegliche Werkzeugsegmente (3, 4, 5, 6), welche eine formgebende Kavität (7) zur Aufnahme und Umformung des Werkstücks (2) begrenzen, wobei die beweglichen Werkzeugsegmente (3, 4, 5, 6) im geschlossenen Zustand (10) des Werkzeugs (1) wenigstens abschnittsweise die formgebende Kavität (7) vollständig ausbilden,
- Bereitstellen eines umzuformenden Werkstücks (2), und
- Umformen des Werkstücks (2) im Werkzeug (1) durch fluidischen Innenhochdruck ohne Prozessschritte zum Vorformen des Werkstücks, wobei beim Umformen alle beweglichen Werkzeugsegmente (3, 4, 5, 6) des Werkzeugs (1) in direktem Kontakt mit dem Werkstück (2) stehen, wobei im geschlossenen Zustand (10) des Werkzeugs (1) jeweils zwei direkt zueinander benachbarte Werkzeugsegmente (3, 4, 5, 6) eine Trennlinie definieren, **dadurch gekennzeichnet, dass** das Werkstück (2) im geschlossenen Zustand (10) des Werkzeugs (1) im Bereich der Trennlinien keinen direkten Kontakt mit den Werkzeugsegmente (3, 4, 5, 6) aufweist und wobei beim Umformvorgang keine der Trennlinien in Berührung mit dem Werkstück steht, und wobei das durch das Umformen des Werkstücks erhaltene Strukturbauteil Hinterschnitte aufweist.

2. Verfahren nach Anspruch 1, wobei die beweglichen Werkzeugsegmente (3, 4, 5, 6) im geschlossenen Zustand (10) des Werkzeugs (1) eine geschlossene umlaufende Kavitätsumrisslinie bilden.

3. Verfahren nach einem der Ansprüche 1 oder 2, wobei die beweglichen Werkzeugsegmente (3, 4, 5, 6) im geschlossenen Zustand (10) des Werkzeugs (1) eine Kavität (7) ausbilden, und wobei das Werkstück (2) im geschlossenen Zustand (10) des Werkzeugs (1) zumindest abschnittsweise nicht vollständig mit der Oberfläche der Kavität (7) in Berührung steht.

## Claims

1. Method for forming a workpiece (2) for producing a tubular structural component for a motor vehicle by hydroforming, having the following steps:
- supplying a tool (1) for hydroforming a workpiece (2), having at least three movable tool segments (3, 4, 5, 6), which delimit a shaping cavity (7) for accommodating and forming the workpiece (2), wherein, in the closed state (10) of the tool (1), at least parts of the movable tool segments (3, 4, 5, 6) fully form the shaping cavity (7),
- supplying a workpiece (2) which is to be formed, and
- forming the workpiece (2) in the tool (1) using high internal fluid pressure, without any process steps for preforming the workpiece, wherein, during the forming operation, all the movable tool segments (3, 4, 5, 6) of the tool (1) are in direct contact with the workpiece (2), wherein, in the closed state (10) of the tool (1), in each case two directly adjacent tool segments (3, 4, 5, 6) define a parting line, **characterized in that**, in the closed state (10) of the tool (1), the workpiece (2) is not in direct contact with the tool segments (3, 4, 5, 6) in the region of the parting lines and wherein, none of the parting lines is in contact with the workpiece during the forming process, and wherein the structural component obtained by the workpiece-forming operation has undercuts.

2. Method according to Claim 1, wherein, in the closed state (10) of the tool (1), the movable tool segments (3, 4, 5, 6) form a closed encircling cavity outline.

3. Method according to either of Claims 1 and 2, wherein, in the closed state (10) of the tool (1), the movable tool segments (3, 4, 5, 6) form a cavity (7), and wherein, in the closed state (10) of the tool (1), at least parts of the workpiece (2) are not in full contact with the surface of the cavity (7).

## Revendications

1. Procédé de formage d'une pièce (2) pour la fabrication d'un composant structurel tubulaire pour un véhicule automobile par formage sous haute pression interne, présentant les étapes suivantes :
- la préparation d'un outil (1) pour le formage sous haute pression interne d'une pièce (2), présentant au moins trois segments d'outil mobiles (3, 4, 5, 6) qui délimitent une cavité de mise en forme (7) pour recevoir et former la pièce (2), les segments d'outil mobiles (3, 4, 5, 6) réalisant complètement, au moins par sections, la cavité de mise en forme (7) à l'état fermé (10) de l'outil (1),
- la fourniture d'une pièce (2) à former, et
- le formage de la pièce (2) dans l'outil (1) par haute pression interne fluidique sans étapes de processus pour le préformage de la pièce, tous les segments d'outil mobiles (3, 4, 5, 6) de l'outil (1) étant en contact direct avec la pièce (2) lors du formage ; à l'état fermé (10) de l'outil (1), deux segments d'outil (3, 4, 5, 6) directement voisins l'un de l'autre définissant respectivement une ligne de séparation, **caractérisé en ce que** la pièce (2), à l'état fermé (10) de l'outil (1), ne présente pas de contact direct avec les segments d'outil (3, 4, 5, 6) dans la zone des lignes de séparation et aucune des lignes de séparation n'étant en contact avec la pièce lors de l'opération de formage, et le composant structurel obtenu par le formage de la pièce présentant des contre-dépouilles.

2. Procédé selon la revendication 1, dans lequel les segments d'outil mobiles (3, 4, 5, 6) forment une ligne de contour de cavité périphérique fermée à l'état fermé (10) de l'outil (1).

3. Procédé selon l'une quelconque des revendications 1 ou 2, dans lequel les segments d'outil mobiles (3, 4, 5, 6) réalisent une cavité (7) à l'état fermé (10) de l'outil (1), et dans lequel la pièce (2) n'est pas entièrement en contact avec la surface de la cavité (7), au moins par sections, à l'état fermé (10) de l'outil (1).
